# EUROPÄISCHE PATENTSCHRIFT

(11) **EP 3 679 629 B1**
(45) Veröffentlichungstag und Bekanntmachung des Hinweises auf die Patenterteilung: **27.08.2025**
(21) Anmeldenummer: 18765060.1
(22) Anmeldetag: 28.08.2018
(51) Int. Cl.: H01R 12/58, H01R 43/20

(54) **KONTAKTELEMENT, STECKERANSCHLUSSEINHEIT UND STEUERGERÄT**
CONTACT ELEMENT, PLUG CONNECTION UIT AND CONTROL APPLIANCE
ÉLÉMENT DE CONTACT, UNITÉ DE RACCORDEMENT DE FICHE ET CONTRÔLEUR

(30) Priorität: 05.09.2017 DE 102017215515
(43) Veröffentlichungstag der Anmeldung: 15.07.2020
(73) Patentinhaber: Robert Bosch GmbH, 70442 Stuttgart (DE)
(72) Erfinder: LEIBFRIED, Oliver, 74936 Siegelsbach (DE); SCHNEIDER, Thomas, 71679 Asperg (DE); FRIESS, Gerald, 71723 Grossbottwar (DE); KROECKEL, Markus, 71701 Schwieberdingen (DE); KIMPEL, Thomas, 72116 Moessingen (DE); JOAS, Ingmar, 91717 Wassertruedingen (DE)
(86) Internationale Anmeldenummer: PCT/EP2018/073096
(87) Internationale Veröffentlichungsnummer: WO 2019/048290

(56) Entgegenhaltungen:
- EP-A1- 2 073 319
- WO-A1-94/24730
- DE-A1- 102012 218 433
- JP-A- 2009 158 208
- US-A- 4 909 754

## Beschreibung

### Stand der Technik

Die Erfindung betrifft eine Steckeranschlusseinheit mit wenigstens zwei Kontaktelementen gemäß dem Oberbegriff des Anspruchs 1 sowie ein Steuergerät mit einer derartigen Steckeranschlusseinheit.

Ein Kontaktelement ist aus der DE 10 2014 203 248 A1 der Anmelderin bekannt. Das in einem Steuergerät angeordnete Kontaktelement dient als Verbindung zwischen einem Schaltungsträger und einem Stecker, insbesondere einem Kabelbaumstecker, der im Bereich eines Steckeranschlusskörpers des Steuergeräts mit dem Steuergerät verbindbar ist. Das bekannte Kontaktelement weist einen ersten Teilabschnitt mit einem Einpressabschnitt auf, der mit einer Öffnung im Schaltungsträger eine elektrische Kontaktierung ausbildet. Auf der dem ersten Teilabschnitt abgewandten Seite bildet das Kontaktelement einen zweiten Teilabschnitt aus, der mit einem entsprechenden Element des Steckers als Gegenelement verbindbar ist.

In der Praxis sind im Bereich des Steckeranschlusskörpers mehrere Reihen mit jeweils einer Vielzahl derartiger Kontaktelemente vorgesehen, die eine sogenannte "Messerleiste" ausbilden. Zum Einpressen des Einpressabschnitts des Kontaktelements weist dieses in einem relativ geringen Abstand zum Einpressabschnitt einen oder zwei Einpressschultern auf, die mit einem entsprechenden Werkzeug zusammenwirken, das eine Axialkraft in Längsrichtung des Einpressabschnitts aufbringt, um das Kontaktelement in die Öffnung des Schaltungsträgers einzudrücken. Aufgrund von Fertigungs- und Montagetoleranzen ist ein derartiger Einpressvorgang umso kritischer, desto geringer der Querschnitt des Kontaktelements zwischen dem Einpressabschnitt und der wenigstens einen Einpressschulter und je größer der axiale Abstand zwischen dem Einpressabschnitt und der wenigstens einen Einspressschulter (Knickfall) ist.

Weiterhin sind aus dem Stand der Technik Datenleitungen in Form von Ethernet-Leitungen bekannt, bei denen zwei nebeneinander angeordnete Kontaktelemente vorgesehen sind, um die Datenleitung beispielsweise mit einem Steuergerät verbinden zu können. Die beiden Kontaktelemente weisen üblicherweise einen normierten bzw. standardisierten Abstand von beispielsweise ca. 1,8mm auf.

Aus der Offenlegungsschrift DE 10 2012 218 433 A1 ist eine Kontaktanordnung umfassend ein Kontaktelement bekannt, wobei das Kontaktelement einen an einem ersten Längsende angeordneten Einpressabschnitt aufweist. Dieser ist ausgelegt, in die Leiterplatte eingepresst zu werden. Weiterhin weist das Kontaktelement einen Kontaktabschnitt auf, der an einem dem ersten Längsende gegenüberliegenden zweiten Längsende des Kontaktelements angeordnet ist. Insbesondere weist die Kontaktanordnung zudem genau einen Schulterabschnitt auf, der zwischen dem Kontaktabschnitt und dem Einpressabschnitt angeordnet ist, seitlich gegenüber dem Kontaktabschnitt hervorragt und ausgelegt ist, eine Einpresskraft Fp in den Einpressabschnitt einzuleiten.

### Offenbarung der Erfindung

Die erfindungsgemäße Steckeranschlusseinheit mit einem Kontaktelement zur Ausbildung einer elektrischen Verbindung zwischen einem Schaltungsträger in einem Steuergerät und einem Stecker mit den Merkmalen des Anspruchs 1 hat den Vorteil, dass es auch bei einem relativ großen axialen Abstand zwischen dem Einpressabschnitt und der wenigstens einen Einpressschulter des Kontaktelementes eine sichere Montage bzw. ein sicheres Einpressen des Kontaktelements ermöglicht. Weiterhin ermöglicht es die erfindungsgemäße Steckeranschlusseinheit insbesondere zur Ausbildung von Datenleitungen, bei denen zwei Kontaktelemente zusammenwirken, einen gegenüber den Einpressbereichen verringerten Abstand der zur Kontaktierung der Gegenelemente der Datenleitung dienenden zweiten Teilabschnitte auszubilden.

Die Steckeranschlusseinheit geht davon aus, dass sie einen aus Kunststoff bestehenden Steckeranschlusskörper umfasst, der wenigstens zwei Kontaktelementen bereichsweise umgibt. Ein solches Kontaktelement weist dabei einen ersten Teilabschnitt mit einem Einpressabschnitt zum Einpressen in eine Öffnung des Schaltungsträgers auf. Ferner weist ein solches Kontaktelement wenigstens eine in einem Abstand (L) zum Einpressabschnitt angeordnete Einpressschulter zum Aufbringen einer in Richtung einer ersten Längsachse des ersten Teilabschnitts ausgerichteten Einpresskraft auf. Des Weiteren weist ein solches Kontaktelement einen zweiten, eine zweite Längsachse aufweisenden Teilabschnitt zur Kontaktierung der Leitung auf, wobei das Kontaktelement als Stanzelement aus Blech ausgebildet ist. Die Längsachsen der beiden Teilabschnitte eines Kontaktelements sind dabei parallel und mit seitlichen Versatz zueinander angeordnet. Der Querschnitt des ersten Teilabschnitts (der den Einspressabschnitt aufweist) größer ist als der Querschnitt des zweiten Teilabschnitts (der mit einem Gegenelement bzw. einer Leitung des Steckers zusammenwirkt). Ferner bildet die wenigstens eine Einpressschulter eine Stirnseite des ersten Teilabschnitts auf der dem Einpressabschnitt abgewandten Seite aus, wobei sich der zweite Teilabschnitt von der Stirnseite des ersten Teilabschnitts erstreckt bzw. von dieser ausgeht. Dadurch, dass der den Einpressabschnitt aufweisende Teilabschnitt einen größeren Querschnitt hat als der dem Stecker zugewandte zweite Teilabschnitt, wird die Knickneigung des ersten Teilabschnitts verringert bzw. die mechanische Steifigkeit des Kontaktelements in dem relevanten Bereich erhöht. Weiterhin ermöglicht es der seitliche Versatz der beiden Teilabschnitte in Verbindung mit dem reduzierten Querschnitt des zweiten Teilabschnitts, zwei Kontaktelemente mit ihren beiden zusammenwirkenden zweiten Teilabschnitten derart anzuordnen, dass diese einen gegenüber den ersten Teilabschnitten verringerten Abstand aufweisen, was bei der Verwendung als Teil einer Datenleitung die Einwirkung von elektromagnetischer Strahlung verringert und somit die Datenübertragungssicherheit erhöht.

Um es zu ermöglichen, dass ein derartiges Kontaktelement in einer senkrecht zum Schaltungsträger verlaufenden Richtung von einem mit dem Kontaktelement zusammenwirkenden Gegenelement eines Steckers kontaktiert werden kann, ist es darüber hinaus vorgesehen, dass das Kontaktelement eben ausgebildet ist.

Die Steckeranschlusseinheit weist ferner einen aus Kunststoff bestehenden Steckeranschlusskörper auf, der wenigstens zwei soweit beschriebene Kontaktelemente aufweist, wobei der Kunststoff des Steckeranschlusskörpers die Kontaktelemente bereichsweise umgibt. Die Steckeranschlusseinheit zeichnet sich dadurch aus, dass der Kunststoff des Streckeranschlusskörpers auf der dem Einpressabschnitt abgewandten Seite zumindest näherungsweise bündig mit der Stirnseite des ersten Teilabschnitts verläuft. Dadurch ist es möglich, beim Einpressen des Kontaktelements in die zugehörige Öffnung im Schaltungsträger ein entsprechendes Werkzeug im Bereich der Einpressschulter des Kontaktelements anzuordnen, das sich gleichzeitig an dem Kunststoff des Steckeranschlusskörpers abstützt. Dies ermöglicht es weiterhin, hinsichtlich der Positionsgenauigkeit des entsprechenden Einpresswerkzeugs geringere Anforderungen zu stellen und hat darüber hinaus den Vorteil, dass die Einpresskraft zusätzlich über den Kunststoff des Steckeranschlusskörpers in das Kontaktelement eingebracht werden kann.

Um über den Kunststoff des Steckeranschlusskörpers die entsprechenden Einpresskräfte besonders sicher in das Kontaktelement übertragen zu können, ist das darüber hinaus von Vorteil, wenn der Kunststoff des Steckeranschlusskörpers den wenigstens einen Halteabschnitt des Kontaktelements umgibt.

Zur Ausbildung einer Datenleitung, insbesondere einer Ethernet-Leitung, ist es darüber hinaus vorgesehen, dass zwei Längsachsen zweier benachbarter erster Teilabschnitte zweier Kontaktelemente einen ersten Abstand zueinander aufweisen, der größer ist als ein zweiter Abstand der beiden Längsachsen der zweiten Teilabschnitte.

Um das Kontaktelement, das vom Kunststoff des Steckeranschlusskörpers bereichsweise umspritzt ist, mechanisch besonders fest mit dem Steckeranschlusskörper verbinden zu können, ist es vorgesehen, dass der erste Teilabschnitt des Kontaktelements in Längsrichtung betrachtet zwischen dem Einpressabschnitt und der wenigstens einen Einpressschulter wenigstens einen seitlich wegragenden Halteabschnitt aufweist. Da im Einbauzustand des Kontaktelements dieses somit in dem axialen Bereich zwischen der Einpressschulter und dem wenigstens einen Halteabschnitt von dem Kunststoff des Steckeranschlusskörpers umgeben ist, wird die Steifigkeit des Kontaktelements in diesem axialen Teilbereich zusätzlich erhöht bzw. vergrößert.

Ganz besonders bevorzugt ist es, wenn wenigstens zwei Halteabschnitte vorgesehen sind, die in einem axialen Abstand in Bezug zur Längsachse des ersten Teilabschnitts des Kontaktelements voneinander beabstandet angeordnet sind. Dadurch wird zwischen den beiden Halteabschnitten ein Hinterschnitt ausgebildet, der von dem Kunststoff des Steckeranschlusskörpers ausgefüllt werden kann und somit eine formschlüssige Verbindung zwischen den Halteabschnitten und dem Kunststoff des Steckeranschlusskörpers ausbildet.

Darüber hinaus ist es in einer weiteren bevorzugten Ausgestaltung der Steckeranschlusseinheit vorgesehen, dass bei dieser ein Kontaktelement eine einzige Einpressschulter aufweist, die mit Ausnahme des Bereichs, von dem der zweite Teilabschnitt ausgeht, die Stirnseite des ersten Teilabschnitts zur Anlage des Einpresswerkzeugs ausbildet.

Um darüber hinaus eine gegenüber der Einkopplung elektromagnetischer Strahlung robuste (Daten-) Leitung zu ermöglichen, ist es darüber hinaus von Vorteil, wenn zusätzlich zu den die Datenleitung ausbildenden beiden Kontaktelementen wenigstens ein weiteres Kontaktelement zur Ausbildung einer Masseverbindung mit dem Stecker vorgesehen ist. Dadurch wird steuergeräteseitig eine masseseitige Ankopplung an ein im Stecker angeordnetes Abschirmgehäuse für die (Daten-) Leitung ermöglicht.

Weiterhin kann es vorgesehen sein, dass zum Schutz der Leitung vor eindringenden Medien bzw. Feuchtigkeit ein Steckerkontaktträger eine Kammer zur Aufnahme eines steckerseitigen Dichtelements aufweist.

Zuletzt umfasst die Erfindung auch ein Steuergerät mit einem Schaltungsträger und einer mit dem Schaltungsträger verbundenen Steckeranschlusseinheit.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: zwei nebeneinander angeordnete Kontaktelemente in perspektivischer Darstellung, die einen Teilbereich einer Ethernet-Verbindung in einem Steuergerät ausbilden,
- Fig. 2: ein auf eine Steckeranschlusseinheit aufgesetzter Steckerkontaktträger zur Verwendung mit einem Schaltungsträger in einem Steuergerät in perspektivischer Darstellung,
- Fig. 3: ein perspektivischer Längsschnitt durch eine Stecksystem in vereinfachter Darstellung und
- Fig. 4: ein Teilbereich des Stecksystems der Fig. 3 in vergrößerter, perspektivischer Ansicht.

Gleiche Elemente bzw. Elemente mit gleicher Funktion sind in den Figuren mit den gleichen Bezugsziffern versehen.

In der Fig. 1 sind zwei Kontaktelemente 10 dargestellt, wie sie als Bestandteil einer elektrischen Kontaktierung eines Steuergeräts 100 mit einem Stecker 1000, insbesondere einem Stecker 1000 eines Kabelbaums eines Kraftfahrzeugs, dienen. Die Fig. 3 zeigt hierzu einen Schaltungsträger 2, insbesondere in Form einer Leiterplatte, mit Öffnungen 1. Der Schaltungsträger 2 ist innerhalb eines nicht dargestellten Gehäuses des Steuergeräts 100 angeordnet. Weiterhin ist ein Steckeranschlusskörper 60 dargestellt, der die Kontaktelemente 10 trägt, und der mit dem Stecker 1000 kontaktierbar ist.

Das Kontaktelement 10 ist als Stanzbauteil aus Blech ausgebildet und weist zwei Teilabschnitte 11, 12 auf. Der erste Teilabschnitt 11, der ebenso wie der zweite Teilabschnitt 12 im Wesentlichen geradlinig bzw. stiftförmig ausgebildet ist, weist einen im Querschnitt vergrößerten Einpressabschnitt 14 auf, der dazu ausgebildet ist, mit der entsprechenden Öffnung 1 des Schaltungsträgers 2 zusammenzuwirken, indem der Einpressabschnitt 14 in Richtung der Längsachse 15 des ersten Teilabschnitts 11 in die Öffnung 1 eingepresst wird. Der Schaltungsträger 2 weist eine elektronische Schaltung (nicht dargestellt) auf, die beispielsweise über Leiterbahnen elektrisch mit der Öffnung 1 kontaktiert ist. In der Fig. 3 sind der Schaltungsträger 2 und die Kontaktelemente 10 bzw. der Steckeranschlusskörper 60 in nicht gefügtem Zustand dargestellt.

An den Einpressabschnitt 14 schließt sich auf der dem Schaltungsträger 2 bzw. der Öffnung 1 zugewandten Seite ein spitz bzw. in Querschnitt verringerter Einführabschnitt 16 an, um das Einführen des ersten Teilabschnitts 11 bzw. des Kontaktelements 10 in die Öffnung 1 des Schaltungsträgers 2 zu erleichtern. Auf der dem Einführabschnitt 16 gegenüberliegenden Seite bildet eine Stirnseite 18 des ersten Teilabschnitts 11 in einem Abstand L zum Einpressabschnitt 14 eine Einpressschulter 20 aus. Im Bereich der Einpressschulter 20 weist der erste Teilabschnitt 11 eine Breite B auf, die größer ist als eine Breite b zwischen der Einpressschulter 20 und dem Einpressabschnitt 14, wobei der Querschnitt des ersten Teilabschnitts 11 rechteckförmig ausgebildet ist.

In einem in Bezug zur ersten Längsachse 15 axialen Abstand zur Einpressschulter 20 befinden sich zwei, senkrecht von der Längsachse 15 wegragende, in Seitenansicht in etwa rechteckförmige Halteabschnitte 21, 22 auf gegenüberliegenden Seiten. Weiterhin ist knapp unterhalb der Einpressschulter 20 auf der einen Seite ein weiterer Halteabschnitt 23 angeordnet.

Der zweite, im Querschnitt ebenfalls rechteckförmige Teilabschnitt 12 des Kontaktelements 10 schließt sich in axialer Richtung an die Einpressschulter 20 an, wobei er von der Höhe der Einpressschulter 20 vom ersten Teilabschnitt 11 ausgeht. Weiterhin ist der zweite Teilabschnitt 12 in Richtung zum Halteabschnitt 22 verlängert ausgebildet und bildet einen weiteren Halteabschnitt 24 aus. Zwischen den Halteabschnitten 21, 22 und 23, 24 ist ein Abstand x ausgebildet.

Der zweite Teilabschnitt 12 dient der Ausbildung einer elektrischen Verbindung mit einem Gegenelement des Steckers 1000, wobei der Querschnitt des zweiten Teilabschnitts 12 geringer ist als der Querschnitt des ersten Teilabschnitts 11 in einem mittleren Abschnitt 25 zwischen den Halteabschnitten 21, 22 und dem Einpressabschnitt 14. Weiterhin ist anhand der Fig. 1 erkennbar, dass zwischen der ersten Längsachse 15 des ersten Teilabschnitts 11 und einer zweiten Längsachse 26 des zweiten Teilabschnitts 12 ein Versatz s ausgebildet ist.

Die beiden in der Fig. 1 dargestellten, nebeneinander angeordneten Kontaktelement 10, die der Ausbildung einer Kontaktierung einer Ethernet-Leitung bzw. Datenleitung 5 dienen, weisen im Bereich der beiden ersten Längsachsen 15 der ersten Teilabschnitte 11 einen Abstand A von etwa 2,54mm auf, wobei der Abstand A auch dem Abstand der Öffnungen 1 in dem Schaltungsträger 2 entspricht, und wobei der Abstand A einem standardisierten Maß bzw. einem Rastermaß entspricht, wie es üblicherweise bei Schaltungsträgern 2 bzw. Leiterplatten verwendet wird. Demgegenüber weisen die beiden zweiten Längsachsen 26 im Bereich der zweiten Teilabschnitte 12 beispielsweise einen Abstand a von etwa 1,8mm auf, wobei der Abstand a in Abhängigkeit von der Datenleitung 5 gewählt wird, welche diesbezüglich ebenfalls standardisierte Maße bzw. Rastermaße im Bereich der Kontaktelemente für die Kontaktelement 10 aufweist.

Zum Einpressen eines Kontaktelements 10 wird ein nicht dargestelltes Einpresswerkzeug in Wirkverbindung mit der Einpressschulter 20 derart gebracht, dass die Einpresskraft in Richtung der ersten Längsachse 15 auf das Kontaktelement 10 übertragen wird.

In der Fig. 2 ist eine aus Kunststoff im Spritzgußverfahren hergestellte Steckeranschlusseinheit 50 mit einem Steckeranschlusskörper 60 erkennbar, der auf einen Steckerkontaktträger 61 aufgesetzt ist, wobei der Steckeranschlusskörper 60 mehrere Kontaktelemente 10 bereichsweise umgibt. Anhand der Fig. 2 sind darüber hinaus die Einpressabschnitte 14 erkennbar, die mit den Öffnungen 1 im Schaltungsträger 2 des Steuergeräts 100 zusammenwirken. In der Darstellung der Fig. 2 sind auch sowohl analoge Leitungen 4 des Steckers 1000, als auch eine Datenleitung 5 in Form einer Ethernet-Leitung erkennbar. Die Datenleitung 5 sind ebenso wie der Stromversorgung dienende Leitungen 6 bereichsweise vom Kunststoff des Steckerkontaktträger 61 umgeben, wobei ein radial umlaufender Aufnahmeraum 62 ausgebildet ist, in den ein steckerseitiges, in der Fig. 4 erkennbares Dichtelement 7, 8 der Datenleitung 5 bzw. der Leitung 6 einführbar ist.

Entsprechend der Darstellung der Fig. 4 ist im Bereich des Steckers 1000 ein der Abschirmung der Datenleitung 5 dienendes Abschirmgehäuse 66 vorgesehen. Weiterhin ist anhand der Fig. 4 erkennbar, dass der Kunststoff des Steckeranschlusskörpers 60 den Bereich des Kontaktelements 10 bis in Höhe der Einpressschulter 20 umgibt, d. h., dass das Kontaktelement 10 insbesondere im Bereich zwischen den Halteabschnitten 21 bis 23 und der Einpressschulter 20 formschlüssig von dem Material des Steckeranschlusskörpers 60 umgeben bzw. umspritzt ist.

Das Abschirmgehäuse 66 im Stecker 1000 wirkt durch Anlagekontakt mit einem als weiteres Kontaktelement 68 ausgebildeten Massekontakt zusammen, das bei mit dem Steckeranschlusskörper 60 verbundenem Stecker 1000 in Anlagekontakt mit dem Abschirmgehäuse 66 angeordnet ist, wobei das weitere Kontaktelement 68, ebenso wie das Kontaktelement 10 als ebenes Kontaktelement 68 ausgebildet und bereichsweise vom Material des Steckeranschlusskörpers 60 umspritzt ist. Auch das weitere Kontaktelement 68 weist einen Einpressabschnitt 70 auf, mit dem dieser in eine entsprechende Öffnung 1 des Schaltungsträgers 2 elektrisch kontaktiert ist, wobei diese Öffnung 1 elektrisch auf Massepotential liegt.

Entsprechend der Darstellung der Fig. 4 sind im Bereich des Steckeranschlusskörpers 60 bzw. der Steckeranschlusseinheit 50 beispielhaft zwei Reihen 71, 72 mit nebeneinander angeordneten Kontaktelementen 10 bzw. weiteren Kontaktelementen 68 vorgesehen.

Das soweit beschriebene Kontaktelement 10 sowie das Steuergerät 100 und der Stecker 1000 können in vielfältiger Art und Weise abgewandelt bzw. modifiziert werden.

## Patentansprüche

1. Steckeranschlusseinheit (50), mit einem aus Kunststoff bestehenden Steckeranschlusskörper (60), der wenigstens zwei Kontaktelemente (10 bereichsweise umgibt, wobei jedes Kontaktelement (10) zur Ausbildung einer elektrischen Verbindung zwischen einem Schaltungsträger (2) in einem Steuergerät (100) und einer Leitung (4 bis 6) in einem Stecker (1000) ausgebildet ist, wobei jedes Kontaktelement (10) ausgebildet ist mit einem ersten Teilabschnitt (11), der einen Einpressabschnitt (14) zum Einpressen in eine Öffnung (1) des Schaltungsträgers (2) aufweist, mit wenigstens einer in einem Abstand (L) zum Einpressabschnitt (14) angeordneten Einpressschulter (20) zum Aufbringen einer in Richtung einer ersten Längsachse (15) des ersten Teilabschnitts (11) ausgerichteten Einpresskraft, und mit einem zweiten, eine zweite Längsachse (26) aufweisenden Teilabschnitt (12) zur Kontaktierung der Leitung (4 bis 6),
wobei jedes Kontaktelement (10) eben und als Stanzelement aus Blech ausgebildet ist, wobei die Längsachsen (15, 26) der beiden Teilabschnitte (11, 12) parallel und mit einem seitlichen Versatz (s) zueinander angeordnet sind, wobei der Querschnitt des ersten Teilabschnitts (11) zwischen dem Einpressabschnitt (14) und der wenigstens einen Einpressschulter (20) größer ist als der Querschnitt des zweiten Teilabschnitts (12), und dass die wenigstens eine Einpressschulter (20) eine Stirnseite (18) des ersten Teilabschnitts (11) auf der dem Einpressabschnitt (14) abgewandten Seite ausbildet, wobei der zweite Teilabschnitt (12) von der Stirnseite (18) ausgeht,
**dadurch gekennzeichnet, dass**
der Kunststoff des Steckeranschlusskörpers (50) auf der dem Einpressabschnitt (14) abgewandten Seite zumindest näherungsweise bündig mit der Stirnseite (18) des ersten Teilabschnitts (11) derart verläuft, dass sich jedes Kontaktelement unter Einwirkung einer Einpresskraft gleichzeitig an dem Kunststoff des Steckeranschlusskörpers abstützt, so dass die Einpresskraft zusätzlich über den Kunststoff des Steckeranschlusskörpers in das Kontaktelement eingebracht werden kann, und dass zwei Längsachsen (15) zweier in einer gleichen Blechebene benachbarter erster Teilabschnitte (11) einen ersten Abstand (A) zueinander aufweisen, der größer ist als ein zweiter Abstand (a) der beiden Längsachsen (16) der zweiten Teilabschnitte (12).

2. Steckanschlusseinheit nach Anspruch 1,
**dadurch gekennzeichnet,**
**dass** der erste Teilabschnitt (11) in Richtung der ersten Längsachse (15) betrachtet zwischen dem Einpressabschnitt (14) und der wenigstens einen Einpressschulter (20) wenigstens einen seitlich wegragenden Halteabschnitt (21 bis 24) aufweist.

3. Steckanschlusseinheit nach Anspruch 2,
**dadurch gekennzeichnet,**
**dass** wenigstens zwei Halteabschnitte (21 bis 24) vorgesehen sind, die in einem Abstand (x) in Richtung der ersten Längsachse (15) des ersten Teilabschnitts (11) voneinander beabstandet angeordnet sind.

4. Steckanschlusseinheit nach einem der Ansprüche 1 bis 3,
**dadurch gekennzeichnet,**
**dass** eine einzige Einpressschulter (20) vorgesehen ist, die mit Ausnahme des Bereichs, von der der zweite Teilabschnitt (12) ausgeht, die Stirnseite (18) des ersten Teilabschnitts (11) ausbildet.

5. Steckanschlusseinheit nach Anspruch 1,
**dadurch gekennzeichnet,**
**dass** der Kunststoff des Steckeranschlusskörpers (60) den wenigstens einen Halteabschnitt (21 bis 24) zumindest bereichsweise umgibt.

6. Steckanschlusseinheit nach Anspruch 1,
**dadurch gekennzeichnet,**
**dass** der erste und der zweite Abstand (A, a) standardisierte Abstände zur Ausbildung von Anschlüssen von Datenleitungen (5) und Einpressverbindungen in Schaltungsträgern (2) sind.

7. Steckeranschlusseinheit nach Anspruch 1,
**dadurch gekennzeichnet,**
**dass** der erste Abstand (A) etwa 2,54mm und der zweite Abstand (a) etwa 1,8mm beträgt.

8. Steckeranschlusseinheit nach Anspruch 1 oder 7,
**dadurch gekennzeichnet,**
**dass** zur Ausbildung einer gegen elektromagnetische Strahlung abschirmten Datenleitung (5) wenigstens ein weiterer Kontaktelement (68) zur Ausbildung einer Masseverbindung vorgesehen ist.

9. Steckeranschlusseinheit nach Anspruch 6 bis 8,
**dadurch gekennzeichnet,**
**dass** in einem Steckerkontaktträger (61) wenigstens ein Hohlraum (64) zur Aufnahme eines Dichtelements (7, 8) für eine Datenleitung (5) ausgebildet ist.

10. Steuergerät (100), mit einem Schaltungsträger (2) und einer mit dem Schaltungsträger (2) verbundenen Steckeranschlusseinheit (50), die nach einem der Ansprüche 1 bis 9 ausgebildet ist.

11. Steuergerät nach Anspruch 10,
**dadurch gekennzeichnet,**
**dass** zwei benachbarte Kontaktelemente (10) Bestandteil einer Datenleitung (5), vorzugsweise einer Ethernet-Leitung, sind bzw. diese kontaktieren.

## Claims

1. Plug connection unit (50), having a plug connection body (60) which consists of plastic and surrounds at least two contact elements (10) in regions, wherein each contact element (10) is designed to form an electrical connection between a circuit carrier (2) in a control device (100) and a line (4 to 6) in a plug (1000), wherein each contact element (10) is designed with a first sub-section (11), which has a press-in section (14) to be pressed into an opening (1) in the circuit carrier (2), with at least one press-in shoulder (20), which is arranged at a distance (L) from the press-in section (14), for applying a press-in force oriented in the direction of a first longitudinal axis (15) of the first sub-section (11), and with a second sub-section (12), which has a second longitudinal axis (26), for contacting the line (4 to 6), wherein each contact element (10) is flat and designed as a punched element composed of sheet metal, wherein the longitudinal axes (15, 26) of the two sub-sections (11, 12) are arranged parallel and with a lateral offset (s) in relation to each other, wherein the cross section of the first sub-section (11) between the press-in section (14) and the at least one press-in shoulder (20) is larger than the cross section of the second sub-section (12), and that the at least one press-in shoulder (20) forms an end side (18) of the first sub-section (11) on the side averted from the press-in section (14), wherein the second sub-section (12) starts from the end side (18),
**characterized in that**
the plastic of the plug connection body (50), on the side averted from the press-in section (14), runs at least approximately flush with the end side (18) of the first sub-section (11) in such a way that each contact element is simultaneously supported on the plastic of the plug connection body under the action of a press-in force, so that the press-in force can additionally be introduced into the contact element via the plastic of the plug connection body, and that two longitudinal axes (15) of two first sub-sections (11) which are adjacent to each other in the same metal sheet plane are at a first distance (A) from each other, this distance being greater than a second distance (a) between the two longitudinal axes (16) of the second sub-sections (12).

2. Plug connection unit according to Claim 1,
**characterized**
**in that** the first sub-section (11), as viewed in the direction of the first longitudinal axis (15), has at least one laterally protruding holding section (21 to 24) between the press-in section (14) and the at least one press-in shoulder (20).

3. Plug connection unit according to Claim 2,
**characterized**
**in that** at least two holding sections (21 to 24) are provided, which are arranged spaced apart from each other by a distance (x) in the direction of the first longitudinal axis (15) of the first sub-section (11).

4. Plug connection unit according to any of Claims 1 to 3,
**characterized**
**in that** a single press-in shoulder (20) is provided, which forms the end side (18) of the first sub-section (11), except for the region from which the second sub-section (12) starts.

5. Plug connection unit according to Claim 1,
**characterized**
**in that** the plastic of the plug connection body (60) surrounds the at least one holding section (21 to 24) at least in regions.

6. Plug connection unit according to Claim 1,
**characterized**
**in that** the first and the second distance (A, a) are standardized distances for forming connections of data lines (5) and press-in connections in circuit carriers (2).

7. Plug connection unit according to Claim 1,
**characterized**
**in that** the first distance (A) is approximately 2.54 mm and the second distance (a) is approximately 1.8 mm.

8. Plug connection unit according to Claim 1 or 7,
**characterized**
**in that** at least one further contact element (68) for forming an earth connection is provided for forming a data line (5) shielded against electromagnetic radiation.

9. Plug connection unit according to Claims 6 to 8,
**characterized**
**in that** at least one cavity (64) for receiving a sealing element (7, 8) for a data line (5) is formed in a plug contact carrier (61).

10. Control device (100), comprising a circuit carrier (2) and a plug connection unit (50) which is connected to the circuit carrier (2) and is designed according to any of Claims 1 to 9.

11. Control device according to Claim 10,
**characterized**
**in that** two adjacent contact elements (10) are constituent parts of, or contact, a data line (5), preferably an Ethernet line.

## Revendications

1. Unité de connexion de fiche (50), comprenant un corps de connexion de fiche (60) en matière plastique, lequel entoure par zones au moins deux éléments de contact (10), chaque élément de contact (10) étant conçu pour établir une connexion électrique entre un support de circuit (2) dans un dispositif de commande (100) et une ligne (4 à 6) dans une fiche (1000), chaque élément de contact (10) étant conçu avec une première partie (11) qui présente une partie à enfoncer (14) destinée à être enfoncée dans une ouverture (1) du support de circuit (2), comprenant au moins un épaulement d'enfoncement (20) disposé à une distance (L) de la partie d'enfoncement (14), destiné à appliquer une force d'enfoncement orientée dans une direction d'un premier axe longitudinal (15) de la première partie (11), et comprenant une deuxième partie (12) qui possède un deuxième axe longitudinal (26), destinée à la mise en contact avec la ligne (4 à 6), chaque élément de contact (10) étant plat et réalisé sous la forme d'un élément estampé en tôle, les axes longitudinaux (15, 26) des deux parties (11, 12) étant parallèles et disposés avec un décalage latéral (s) l'un par rapport à l'autre, la section transversale de la première partie (11) entre la partie d'enfoncement (14) et ledit au moins un épaulement d'enfoncement (20) étant supérieure à la section transversale de la deuxième partie (12), et ledit au moins un épaulement d'enfoncement (20) formant une face frontale (18) de la première partie (11) du côté tourné à l'opposé de la partie d'enfoncement (14), la deuxième partie (12) partant de la face frontale (18),
**caractérisée**
**en ce que** la matière plastique du corps de connexion de fiche (50) affleure du côté tourné à l'opposé de la partie d'enfoncement (14) au moins approximativement sur la face frontale (18) de la première partie (11), de telle sorte que chaque élément de contact est simultanément supporté par la matière plastique du corps de connexion de fiche sous l'action d'une force d'enfoncement, afin que la force d'enfoncement puisse en outre être appliquée à l'élément de contact par l'intermédiaire de la matière plastique du corps de connexion de fiche, et **en ce que** deux axes longitudinaux (15) de deux premières parties (11) adjacentes dans un même plan de tôle présentent une première distance (A) l'un par rapport à l'autre, laquelle est supérieure à une deuxième distance (a) des deux axes longitudinaux (16) des deuxièmes parties (12).

2. Unité de connexion de fiche selon la revendication 1,
**caractérisée**
**en ce que** la première partie (11), vue dans la direction du premier axe longitudinal (15), entre la partie d'enfoncement (14) et ledit au moins un épaulement d'enfoncement (20), présente au moins une partie de maintien (21 à 24) faisant saillie latéralement.

3. Unité de connexion de fiche selon la revendication 2,
**caractérisée**
**en ce qu'**il est prévu au moins deux parties de maintien (21 à 24), lesquelles sont espacées l'une de l'autre d'une distance (x) dans la direction du premier axe longitudinal (15) de la première partie (11).

4. Unité de connexion de fiche selon l'une des revendications 1 à 3,
**caractérisée**
**en ce qu'**il est prévu un seul épaulement d'enfoncement (20), lequel forme la face frontale (18) de la première partie (11) à l'exception de la zone d'où part la deuxième partie (12).

5. Unité de connexion de fiche selon la revendication 1,
**caractérisée**
**en ce que** la matière plastique du corps de connexion de fiche (60) entoure au moins partiellement ladite au moins une partie de maintien (21 à 24).

6. Unité de connexion de fiche selon la revendication 1,
**caractérisée**
**en ce que** les première et deuxième distances (A, a) sont des distances normalisées pour la réalisation de connexions de lignes de données (5) et de connexions par enfoncement dans des supports de circuit (2).

7. Unité de connexion de fiche selon la revendication 1,
**caractérisée**
**en ce que** la première distance (A) est d'environ 2,54 mm et la deuxième distance (a) est d'environ 1,8 mm.

8. Unité de connexion de fiche selon la revendication 1 ou 7,
**caractérisée**
**en ce que**, pour réaliser une ligne de données (5) blindée contre les rayonnements électromagnétiques, il est prévu au moins un élément de contact supplémentaire (68) pour réaliser une connexion de masse.

9. Unité de connexion de fiche selon les revendications 6 à 8,
**caractérisée**
**en ce qu'**au moins une cavité (64) est réalisée dans un support de contact de fiche (61) pour recevoir un élément d'étanchéité (7, 8) destiné à une ligne de données (5).

10. Dispositif de commande (100), comprenant un support de circuit (2) et une unité de connexion de fiche (50) connectée au support de circuit (2), laquelle est réalisée selon l'une des revendications 1 à 9.

11. Dispositif de commande selon la revendication 10,
**caractérisé**
**en ce que** deux éléments de contact (10) adjacents font partie d'une ligne de données (5), de préférence une ligne Ethernet, ou sont en contact avec celle-ci.
